# FASCICULE DE BREVET EUROPEEN

(11) **EP 2 171 702 B1**
(45) Date de publication et mention de la délivrance du brevet: **08.06.2011**
(21) Numéro de dépôt: 08786483.1
(22) Date de dépôt: 25.07.2008
(51) Int. Cl.: G08G 5/06, G01C 23/00

(54) **PROCEDES DE GENERATION D'UN GRAPHE DE CONNECTIVITE D'ELEMENTS D'UN AEROPORT POUR L'AIDE AU ROULAGE ET DISPOSITIFS ASSOCIES**
VERFAHREN ZUR ERZEUGUNG EINES KONNEKTIVITÄTSDIAGRAMMS DER ELEMENTE EINES FLUGHAFENS ZUR ROLLUNTERSTÜTZUNG UND ENTSPRECHENDE VORRICHTUNGEN
METHOD FOR GENERATING A CONNECTIVITY GRAPH OF THE ELEMENTS OF AN AIRPORT FOR TAXIING ASSISTANCE AND RELATED DEVICES

(30) Priorité: 27.07.2007 FR 0705521
(43) Date de publication de la demande: 07.04.2010
(73) Titulaire: THALES, 92200 Neuilly-sur-Seine (FR)
(72) Inventeur: MICHEL, François, F-33160 Saint Medard en Jalles (FR); DUBOURG, Bernard, F-33185 Le Haillan (FR)
(74) Mandataire: Esselin, Sophie
(86) Numéro de dépôt international: PCT/EP2008/059836
(87) Numéro de publication internationale: WO 2009/016135

(56) Documents cités:
- WO-A-03/048888
- US-A- 5 374 932
- US-A1- 2002 120 392
- US-A1- 2005 015 202
- J. KOENERS ET AL: "Pictorial representation of ATC instructions for airport surface operations: design and evaluation" 20TH DASC. 20TH DIGITAL AVIONICS SYSTEMS CONFERENCE. PROCEEDINGS 14-18 OCT. 2001 DAYTONA BEACH, FL, USA, vol. 1, 2001, pages 2.D.5-1, XP002470123 20th DASC. 20th Digital Avionics Systems Conference (Cat. No.01CH37219) IEEE Piscataway, NJ, USA ISBN: 0-7803-7034-1

## Description

Le domaine de l'invention est celui de l'aide au roulage d'un aéronef sur un aéroport, assurée notamment par une représentation de la trajectoire à suivre par l'aéronef sur l'aéroport et à l'affichage d'informations relatives au guidage et à la navigation de l'aéronef.

Actuellement, dans le cadre des phases aéroportuaires, la répartition des responsabilités bord/contrôle au sol, les procédures opérationnelles, la densité du trafic et le nombre important d'acteurs sur la plate-forme aéroportuaire ne permettent pas à un aéronef de disposer d'équipements ayant la capacité à synthétiser l'ensemble des informations pour se déplacer de manière optimale.

Une solution consiste à utiliser les systèmes existants installés à bord de l'aéronef tels que le système de gestion de vol ou FMS acronyme de l'expression anglo-saxonne Flight Management System, le système de surveillance intégré ou ISS acronyme de l'expression anglo-saxonne Integrated Surveillance System et de les enrichir de fonctions d'assistance au roulage.

Un système de gestion de vol comprend de manière classique un ou plusieurs microprocesseurs reliés à une mémoire de travail, une mémoire de programmes, une mémoire de stockage de données et à une interface d'entrée-sortie, ces programmes visant à assurer différentes fonctions. Mais les fonctions accessibles via un FMS sont insuffisantes pour atteindre les objectifs de la fonction d'aide au roulage :
- La localisation proposée par un système FMS est de l'ordre de 100 m alors que la partie sol nécessite des moyens de positionnement de l'ordre de 10 m pour les fonctions d'affichage, de l'ordre de 1 m pour les fonctions de d'alerte et d'assistance au guidage et inférieur à 1 m pour les fonctions de guidage automatique.
- La construction du « plan de roulage » est fortement imposée par l'autorité de contrôle au sol ou « ATC » acronyme de l'expression anglo-saxonne Air Traffic Control et est souvent incrémentale et partielle en fonction des différentes zones de contrôle réparties sur l'aéroport. Par exemple, sur des aéroports internationaux de grande envergure, comme Paris Charles De Gaulle, un contrôleur est en charge de la zone des pistes, un second des voies de circulation ( « taxiway en anglais ») et un troisième des zones d'embarquement des passagers. Le cheminement est alors dicté au pilote au fur et à mesure de son avancée. Il s'arrête aux limites de chaque zone de contrôle et ne peut pas couvrir l'intégralité du déplacement, de la piste à la porte d'embarquement (ou le trajet inverse). Ces problèmes entraînent de nombreux échanges en phonie entre le contrôleur et le pilote pendant la phase de roulage qui peut être relativement longue sur de gros aéroports. De fait, les outils et méthodes disponibles dans un FMS ne sont pas adéquats car ils sont prévus pour décrire l'intégralité d'un vol, du décollage à l'atterrissage afin d'effectuer tous les calculs nécessaires aux prédictions de consommation et aux consignes de guidage. Par ailleurs, les descriptions des procédures au sol ne sont pas standardisées, contrairement aux procédures en vol qui sont disponibles à bord des FMS au travers d'une base de données issue de données publiées par les organismes de contrôle étatiques.

- La base de donnée PERF des performances de l'aéronef n'est pas adaptée au modèle de roulage.
- Le module de calcul de trajectoire latérale tient compte des performances de l'aéronef alors que le roulage au sol doit tenir compte de la topologie de l'aéroport.
- Les prédictions ont pour objectif de construire un profil vertical optimisé sur la trajectoire latérale. Au sol, seule la vitesse horizontale peut être ajustée.
- Le guidage au sol a pour objectif de présenter les consignes à appliquer manuellement (sauf les consignes d'urgence).

De même, les fonctions accessibles via l'ISS sont insuffisantes pour atteindre les objectifs de la fonction d'aide au roulage :
- la surveillance au sol n'est pas prise en compte,
- la consolidation n'est pas traitée entre les situations trafic et terrain,
- les fonctions d'anticipation se basent sur des trajectoires élaborées à partir des données du FMS en 3D ou 3D+temps.

Par ailleurs, certains systèmes de cartographie aéroportuaire, comme ceux présents dans les EFB acronyme de Electronic Flight Bag (qui sont des applications utilisées par les pilotes sur des ordinateurs portables pour préparer leurs vols et qui ne font pas partie de l'avionique de bord) ou des produits spécifiques comme l'OANS, acronyme de On-Board Airport Navigation System permettent :
- d'afficher la carte de l'aéroport montrant la position de l'aéronef et sa situation par rapport à la topologie de l'aéroport et aux structures environnantes,
- d'obtenir des informations sur "airport items" par le biais de l'interface utilisateur,
- d'obtenir des annotations, des conseils (e.g. "Approaching Runway").

Un tel procédé est connue du document US-A-5374932.

Mais ces fonctions n'assurent qu'une surveillance limitée, parce ce que s'appuyant exclusivement sur des bases de données décrivant la géométrie de l'aéroport, dont la fréquence de mise à jour n'est liée qu'aux évolutions des infrastructures et non aux règles d'utilisation dictées (et modifiées périodiquement) par les autorités de contrôle locales ; en particulier, elles sont insuffisantes notamment pour :
- afficher une carte présentant les informations les plus variables de l'aéroport, comme par exemple les sens interdits en fonction du sens d'atterrissage choisi par le contrôle en fonction de la force et de la direction du vent local,
- traiter ces mêmes informations dynamiques pour assister l'équipage dans la visualisation ou la sélection des éléments de cheminement imposés par le contrôle au sol,
- assurer une fonction de routage proposant à l'équipage une automatisation des actions permettant d'enchaîner les éléments de cheminement désignés et de calculer divers paramètres pertinents, comme une estimation du carburant consommé par exemple ou des indications de directions aux divers embranchements rencontrés et présenter le cheminement élaboré en complément de la cartographie des infrastructures.

Finalement certaines fonctions, comme le « RAAS » acronyme de l'expression anglo-saxonne Runway Awareness and Advisory System d'Honeywell, disponible au travers du produit EGPWS ont comme rôle d'avertir l'équipage lors de l'approche d'une piste. Elles se basent sur les uniques informations des pistes, indépendamment des connections possibles aux taxiways ou de leur activité réelle. De plus, la ségrégation des équipements utilisés lors des phases de roulage, empêche ces messages d'être corrélés avec des informations de cheminement élaborées au travers d'un moyen de routage ou à une base de données plus riche disposant de l'ensemble des informations sur la surface aéroportuaire.

Le but de l'invention est permettre d'assurer une aide au roulage efficace en disposant d'une connectivité des différents éléments d'un aéroport. Ces éléments provenant généralement d'une base de données aéroportuaires et embarquée dans l'aéronef. La connectivité des éléments est avantageusement réalisée au moyen de la construction géométrique de noeuds de navigation et de guidage de l'aéroport. Ces derniers peuvent être représentés sur une carte ainsi que la trajectoire à suivre d'un aéronef lorsque la consigne de cheminement du contrôle aérien est connue de l'équipage. La connectivité des éléments permet alors d'anticiper un certain nombre d'actions des pilotes sur les phases de roulages. Dans ce contexte, l'invention propose en fonction de la position de l'aéronef dans l'aéroport d'afficher des informations de guidage et de navigation de manière anticipée.

Avantageusement, le procédé selon l'invention reprend les principales caractéristiques des revendications.

D'autres caractéristiques et avantages de l'invention apparaîtront à l'aide de la description qui suit faite en regard des dessins annexés qui représentent :
- la figure 1 : des noeuds de navigation et des arcs de navigations ;
- la figure 2: la définition d'un noeud de navigation sur une frontière de deux éléments de roulage ;
- la figure 3 : une carte d'un aéroport comprenant des noeuds et des arcs de navigation;
- la figure 4A : des éléments de roulage non pertinents pour l'équipage parmi d'autre éléments de roulage ;
- la figure 4B : la suppression de certains éléments de roulage dans le graphe de navigation ;
- la figure 5 : des indications de navigation pris en compte par le graphe de navigation ;
- la figure 6 : la carte d'un aéroport avec la représentation de l'aéronef ;
- la figure 7 : des noeuds de guidage et des arcs de guidage ;
- la figure 8 : un cas d'un élément de roulage traversé par deux lignes de roulage ;
- cas d'un virage et des éléments de roulage associés dans l'élaboration de la trajectoire à suivre pour un aéronef.

La figure 1 représente des éléments d'un aéroport formés de polygones 1, 2 et 3. Ces éléments sont appelés « éléments de roulage » dans la suite de la description. Chacun des polygones est décrit dans la base de données aéroportuaires par des segments et des points géoréférencés par rapport à une origine connue de l'aéroport.

Ces éléments de roulage peuvent être de différents types, par exemple, des « taxiways », des « parking », « runways » ou encore des « service road element » selon la terminologie anglo-saxonne utilisée en aéronautique. Ces éléments de roulage décrivent généralement des zones de stationnement, des zones de roulage, des intersections de zone de roulage, des parties d'une piste ou encore des zones destinées à l'entrée et la sortie de véhicules de services.

Aujourd'hui aucune base de données ou fonction ne lie les différents éléments de roulage entre eux. Les éléments de roulage sont représentés « à plat » de manière à pouvoir construire des cartes fidèles à la réalité de la topologie de l'aéroport.

Le procédé selon l'invention propose de créer un graphe de connectivité appelé graphe de navigation par la suite entre les différents éléments de roulage. Les données décrivant la connectivité des éléments de roulage de l'aéroport sont alors stockées dans une base de données de l'aéronef. Cette base de données est généralement mise à jour dans l'aéronef dans des phases de maintenance au sol ou avant de partir pour un nouveau décollage. Afin de décrire la connectivité des différents éléments de roulage, le procédé selon l'invention propose de définir des noeuds de navigation.

Les noeuds de navigation sont construits géométriquement sur chaque frontière séparant deux éléments de roulage. Dans un cas de réalisation décrit dans la présente description, la position du noeud de navigation sur la frontière peut être par exemple située au milieu de la frontière, celle-ci pouvant comprendre un ou plusieurs segments.

Dans le dessin de la figure 1, les noeuds de navigation 9', 6, 7 et 9 joignant les éléments de roulage 2, 1, et 3 sont respectivement positionnés au milieu des frontières 8', 5, 4 et 8. Les noeuds de navigation sont reliés par des segments 12, 13 et 14 qui chacun forme un cap de navigation avec le Nord N selon le sens vers lequel se dirige l'aéronef.

L'aéronef dans cet exemple peut circuler de l'élément de roulage 2 à l'élément de roulage 3 en passant par l'élément de roulage 1 selon un sens 11 ou peut circuler inversement de l'élément de roulage 3 à l'élément de roulage 2 en passant par l'élément de roulage 1 selon le sens inverse 10.

Par la suite dans la description, on appelle « arc de navigation », le segment joignant deux noeuds de navigation successifs.

L'ensemble de noeuds de navigation définit un graphe de navigation.

La figure 2 illustre un exemple de frontière entre deux éléments de roulage 20 et 21 représentant chacune des zones de l'aéroport. La frontière comprend cinq segments dont les positions des extrémités A, B, C, D, E et F sont définis dans la base de données aéroportuaire de l'aéronef. Le procédé selon l'invention permet de définir le milieu M de la frontière à équidistance des points A et F. Le noeud M est joint au noeud aval et au noeud amont par les segments 22 et 23.

La figure 3 illustre un plan 30 d'un aéroport comprenant une piste 31 et des éléments de roulage tels que des voies d'approche ou de sortie sur la piste 31 et des éléments de jonction de plusieurs voies. Les noeuds de navigation sont situés au milieu de chaque frontière de chaque élément. Les segments joignant les différents noeuds y sont représentés tels que les noeuds 33 et 34 dont la connexion est représentée par un segment 32.

A chacun des noeuds est associé deux sens de passage, un sens de passage est constitué de trois informations :
- Un élément de départ (un des deux éléments de roulage connectés) ;
- Un élément d'arrivée (l'autre élément connecté) ;
- Un cap de navigation qui définit la direction prise pour un sens de passage de l'aéronef. Formellement, ce cap de navigation est l'angle formé entre un arc de navigation et le Nord (dans le sens trigonométrique).

Dans l'exemple de la figure 1, le cap de navigation formé par l'arc de navigation reliant le noeud 7 au noeud 9 pour passer de l'élément de roulage 1 à l'élément de roulage 3 est de 270° avec le Nord. Le sens inverse, du noeud 9 au noeud 7 est le cap 70°.

Le procédé selon l'invention permet de s'affranchir dans le graphe de navigation de certain type d'éléments d'un aéroport non nécessaires à l'équipage. Par exemple les éléments appelés « service road element » dont la terminologie anglo-saxonne signifie « éléments de route de service », ne sont pas nécessaires à l'aide à la navigation de l'aéronef, ces éléments étant destinés aux véhicules de services. A aucun moment ces éléments ne sont cités dans une consigne de roulage par le contrôle aérien pour indiquer une route à l'équipage. Ainsi, le procédé selon l'invention permet de définir une connectivité entre des éléments de roulage, ceux-ci étant cohérents avec une consigne provenant du contrôle aérien.

Pour cela le procédé selon l'invention, dans un premier temps, permet de repérer les points et les segments relatifs à un élément géométrique d'un type spécifique tel que celui définit précédemment, de forme polygonale. Dans un second temps, le procédé selon l'invention permet de fusionner les deux frontières de part et d'autre de l'élément de roulage amont et aval.

La figure 4A représente une partie d'un aéroport comprenant différents éléments de roulage 45, 42, 44, 41, 48, 46, 43 et 47 de types différents. Parmi ces éléments, certains sont destinés aux véhicules de service, notamment les éléments 42, 41 et 43. Ils ne sont donc pas nécessaires à l'assistance à la navigation de l'aéronef. Le procédé permet de fusionner chacune des frontières des éléments 42, 41 et 43 en une seule frontière séparant les éléments 45 et 44 d'une part et les éléments 44 et 48 d'autre part et enfin les éléments 47 et 48.

Le procédé selon l'invention permet donc de considérer le type d'un élément et sa description géométrique.

La figure 4B représente, après la fusion des frontières des éléments non nécessaire à l'équipage, la carte de l'aéroport régénérée.

Les nouvelles frontières 43', 41' et 42' sont des frontières séparant des éléments de roulage sur lesquelles des noeuds de navigation sont automatiquement générés.

Le procédé selon l'invention permet de définir une notion d'arc de navigation entre différents noeuds. Les arcs de navigation n'ont pas de représentations géométriques mais permettent d'une part de lier les noeuds entre eux dans la base de données et d'autre part de définir un cap moyen entre deux noeuds, noté cap de navigation.

Dans une phase de roulage, la construction du graphe de navigation constitue une première étape du procédé selon l'invention pour exploiter dans une deuxième étape, notamment, une ou plusieurs consigne(s) de cheminement provenant du contrôle aérien.

Une consigne envoyée par le contrôle aérien à l'équipage peut être par exemple : TAXI TO « STAND 8 » VIA « A-T50-T20-N4 ». Cette dernière consigne se traduit par « se diriger au parking nommé « STAND 8 » en empruntant la route passant par les différents éléments dont les noms sont les suivants : A, T50, T20, N4.

La saisie manuelle de la consigne par l'équipage dans une interface utilisateur du cockpit ou l'acquisition automatique de la consigne par un calculateur de bord permet de lier les éléments de roulage de la consigne par connaissance des connexions du graphe de navigation de l'aéroport. Chaque graphe de navigation est préalablement crée avant la saisie d'une consigne. Les noeuds de navigation sont situés sur chacune des frontières, les éléments non nécessaires à la navigation ayant été supprimé de la carte par le procédé.

Suite à la réception de cette consigne, l'aéronef devra passer par les noeuds correspondants à chaque frontière des éléments cités dans la consigne. En respectant l'ordre des éléments de la consigne, on peut noter par exemple N1, N2, N3, N4 et N5, les différents noeuds des éléments cité dans la consigne par lesquels l'aéronef doit successivement passer. Dans la base de données le noeud N1 est connecté au noeud N2, qui est lui même connecté au noeuds N3, qui est lui même connecté au noeuds N4, qui est lui même connecté au noeuds N5.

Le graphe de navigation permet de générer les informations semblables à celle que l'on trouve sur les panneaux indicateurs d'un aéroport.

La figure 5 illustre le type d'informations de navigation 53 et 54 informant de la dénomination de certaines voies et de certaines directions associées aux voies, ces dernières sont représentées par le symbole d'une flèche. Les éléments de roulage 50, 51 et 52 sont représentés.

Par ailleurs, le procédé utilise des moyens existants permettant de fournir des informations de positionnement utiles sur la situation de l'aéronef. Ces informations sont générées généralement par les calculateurs de bord à partir d'informations reçues par des signaux extérieurs ou fournies par des capteurs intégrés. Elles incluent entre autres des informations de positions et de cap réel suivi par l'aéronef. Chaque fois que l'aéronef passe à proximité d'un noeud de navigation, le procédé permet par analyse de la position de l'aéronef et du point de navigation les plus proches, de fournir et d'afficher sur des moyens de visualisation des informations de navigation. Ces informations de navigation sont par exemple la voie de circulation sur laquelle l'avion se dirige ou des informations de sécurité.

Les noeuds étant connectés, il est possible d'afficher des informations de navigation par anticipation sur les prochains éléments de roulage telle que les autres voies de circulation à proximité en comparant le cap réel de l'aéronef avec le cap de navigation des arcs de navigation. Le procédé permet de comparer le cap réel de l'aéronef au passage du noeud de navigation et du prochain noeud à atteindre, donc du cap de navigation.

Le procédé selon l'invention permet par exemple de générer une indication particulière si l'aéronef s'engage sur une voie menant à une piste, le seul chemin possible dans le graphe de navigation menant à une piste.

Exploitant les informations sur la connectivité des voies de circulation de l'aéroport, le procédé selon l'invention permet une plus grande anticipation par rapport aux informations relatives à la proximité d'une piste.

Par exemple, dans la figure 6, dès le passage sur le noeud de navigation A1, le procédé permettra de signaler au pilote de l'aéronef 60 que cette voie le mène à une piste 31.

Le procédé selon l'invention permet également d'établir un second graphe de connectivité. La connectivité se faisant par rapport à des éléments de guidage, ce dernier graphe est appelé par la suite graphe de guidage.

Cette étape permet également comme pour le graphe de navigation d'exploiter dans une seconde étape une consigne de cheminement pour l'aide à la navigation dans l'aéroport.

Les éléments de guidage sont alors des points d'une ligne de roulage. Les lignes de roulage sont tracées généralement sur les éléments de roulage d'un aéroport et sont souvent représentées par une marque jaune. Ces lignes sont généralement définies dans la base de données aéroportuaire par certains points de la ligne de roulage géoréférencés. Ces lignes peuvent éventuellement être discontinues selon le type des éléments de roulage.

Le graphe de guidage est constitué :
- d'un ensemble de noeuds de guidage ;
- d'un ensemble d'arcs de guidage, un arc de guidage reliant deux noeuds de guidage successifs.

Un noeud de guidage correspond à une intersection entre une ligne de roulage et la frontière entre deux éléments de roulage.

La figure 7 représente des éléments 1, 2, 3 de roulage séparés par des frontières 4 et 5. Les coordonnées de certains points d'une ligne de roulage 74 sont définis dans la base de données aéroportuaire. En revanche aujourd'hui aucune connectivité n'est réalisée afin de lier une ligne de roulage aux éléments de roulage d'un aéroport.

Le procédé selon l'invention permet de définir des noeuds de guidage 75, 76, 77, 78. Les points d'une ligne de roulage amonts et aval d'une frontière séparant deux éléments de roulage forme un segment qui intercepte une frontière (8', 5, 4, 8) en un point, ce point est un noeud de guidage

Comme pour le graphe de navigation, à chaque noeud, est associé deux sens de passage, par exemple le noeud 76 possède deux sens de passage 79, 79' représentés sur la figure 7. Un sens de passage est constitué de trois informations :
- Un élément de départ (un des deux éléments de roulage)
- Un élément d'arrivée (l'autre élément connecté)
- Un cap de guidage qui définit la direction prise pour ce sens de passage.

Formellement, ce cap de guidage est l'angle formé entre le segment reliant les deux points amont et aval d'une intersection d'une ligne de roulage avec une frontière de deux éléments de roulage et le nord.

La figure 8 représente un élément de roulage 86 sur laquelle sont tracées deux lignes de roulage 85, 85' qui interceptent les frontières 87 et 88 en quatre noeuds de guidage 80, 80', 84, 84'.

Les lignes de roulage sont repérées dans la base de données aéroportuaire par un premier ensemble de points 81, 82, 83 concernant la première ligne de roulage 85 et un second ensemble de points 81', 82', 83' pour la seconde ligne de roulage 85'.

Les lignes de guidage supportant les arcs de guidages doivent remplir les deux critères suivants :
- La courbe formée par un ensemble de segments consécutifs d'une ligne de guidage doit avoir un rayon de courbure compatible des performances de l'aéronef, les segments étant déterminés entre chaque couple de points successifs et entre chaque point et chaque noeud se succédant de la ligne de guidage;
- Elles sont optimales : s'il existe plusieurs lignes de guidage répondant au premier critère reliant deux noeuds, alors le procédé selon l'invention sélectionne l'arc le plus court en distance.

Le premier critère peut s'exprimer par une contrainte sur le rayon de courbure minimal et maximal du tracé de la ligne de guidage empruntée par l'aéronef.

Dans un cas d'exemple, on peut considérer que deux segments consécutifs dans une ligne de guidage doivent avoir un angle compris entre à 2π/3 et 4π/3.

La figure 9 représente le cas d'un élément 94 de roulage situé à l'intersection de quatre autres éléments de roulage 90, 91, 92,93. Des lignes de roulage 95, 96, 97, 98, 99, 100 sont tracées au sol, chacune des routes comprenant des points 900, 902, 903, 905, 910, 911, 913, 921, 931, 932, 933, 941, 935 définis dans la base de données aéroportuaires.

Les intersections entre les lignes de roulage et des frontières 950, 951, 952, 953 entre les différents éléments de roulage définissent, comme définit précédemment, des noeuds de guidage 901, 904, 922, 930, 912, 920, 940, 934.

Lorsqu'un aéronef arrive au point 900 de l'élément de roulage 90 et qu'il souhaite se rendre au point 913 de l'élément de roulage 93, le procédé selon l'invention permet d'afficher un chemin reliant successivement le point 900, le noeud 901, les points 910 et 911, le noeud 912 et le point 913. Ce chemin répond à la condition définie précédemment énonçant que l'angle formé entre deux arcs successifs de la ligne de roulage affichée est compris entre 2π/3 et 4π/3. Par ailleurs, si plusieurs ligne de roulage répondent à cette condition, le deuxième critère assure que la ligne de roulage affichée est la plus courte.

Dans l'exemple de la figure 9, parmi les trois routes tracées et possible pour réaliser la consigne, une seule permet de remplir les deux conditions définies précédemment. La première route rejoint les points et noeuds 900, 901, 910, 911, 912, 913, la seconde route rejoint les points et noeuds 900, 901, 910, 921, 920, 913 et la troisième route joignant les points et noeuds 900, 901, 910, 921, 933, 941, 940, 913.

La route remplissant la deuxième condition énoncée précédemment est la première route.

Ainsi le procédé selon l'invention permet, lorsque plusieurs lignes de roulages répondent à une consigne provenant du contrôle aérien, de sélectionner une ligne de roulage dont les caractéristiques sont optimales.

Dans ces conditions un dispositif d'affichage permet de tracer la trajectoire à suivre par l'aéronef lorsqu'une consigne est entrée dans une interface utilisateur. La corrélation du graphe de guidage et de la consigne de cheminement permet de sélectionner les arcs constituants la ligne de roulage et permet d'optimiser le trajet le plus cohérent à parcourir dans l'aéroport pour arriver à la destination de la consigne.

A la réception d'une consigne de roulage, le procédé identifie tous les éléments de roulage tel que les taxiways par exemple sur le parcours de l'aéronef. Le graphe de guidage permet de calculer et d'afficher, par le biais de moyens d'affichage, une trajectoire de guidage supportée par des lignes de guidages tout au long du parcours.

L'invention a pour principal avantage de générer un graphe de navigation et de guidage par le biais de noeud de navigation et de guidage et des arcs associés. Ces noeuds ont l'avantage d'être facilement exploitables au passage de l'aéronef à leur proximité sur l'aéroport pour indiquer des informations de navigation ou d'effectuer un tracé de la trajectoire à suivre sur un dispositif d'affichage.

## Revendications

1. Procédé de génération d'un graphe de connectivité d'éléments d'un aéroport exploitant :
- des données décrivant des polygones, chaque polygone étant référencé dans une base de données de l'aéronef, les données comprenant au moins une dénomination, un type, un ensemble de segments et un ensemble de points, les polygones représentant des éléments d'un aéroport ;
et générant :
- pour tout couple de polygones ayant une frontière commune, au moins un point, appelé noeud, situé sur la frontière, le segment reliant deux noeuds consécutifs formant un axe avec le nord ;
■ la définition d'un arc de navigation, pour chaque noeud de navigation, l'arc de navigation étant un segment reliant deux noeuds de navigation successifs ;
■ la détermination d'un cap, pour chaque noeud de navigation, appelé cap de navigation, définissant l'angle entre la direction du Nord et l'arc de navigation passant par le noeud de navigation et orienté selon le sens de passage de l'aéronef
■ l'exploitation de la position et le cap réel de l'aéronef fournis par le système de navigation du dit aéronef ;
**caractérisé en ce que le procédé comprend :**
■ l'exploitation des consignes de cheminement provenant d'un dispositif de communication sol-bord, les consignes comportant au moins une destination et une route, la route comprenant une suite d'éléments du système de gestion de la base de données de navigation aéroportuaire et ;
■ l'affichage d'informations aéroportuaires de navigation associées à un élément de roulage à partir d'un calculateur de bord et de moyens de visualisation, les informations de navigation étant générées à partir de la comparaison du cap réel de l'aéronef, du cap de navigation et d'une position d'un noeud de navigation d'un élément de la consigne à atteindre.

2. Procédé selon la revendication 1 **caractérisé en ce qu'**il comprend la détermination d'une position d'un noeud sur une frontière, de telle manière que le noeud soit situé à équidistance de chaque extrémité de la frontière.

3. Procédé selon l'une des revendications 1 à 2, **caractérisé en ce qu'**il comprend l'affichage d'une indication de proximité de piste, dans la mesure où l'aéronef se trouve sur le seul chemin possible menant à cette piste.

4. Procédé selon la revendication 1 exploitant :
- des données décrivant des points de lignes de roulage d'un aéroport, les données provenant d'un système de gestion de bases de données de l'aéronef ;
**caractérisé en ce qu'**il comprend la détermination d'au moins un noeud, appelé noeud de guidage, situé à l'intersection d'une frontière de deux éléments de roulage adjacents et d'une ligne de roulage.

5. Procédé selon la revendication 4 **caractérisé en ce qu'**il comprend pour chaque noeud de guidage la définition d'au moins un arc de guidage, l'arc de guidage étant le plus court chemin pour rejoindre un prochain noeud de guidage situé sur une ligne de guidage.

6. Procédé selon la revendication 5 **caractérisé en ce qu'**il comprend pour chaque noeud de guidage la détermination d'un cap, appelé cap de guidage, définissant l'angle entre le Nord et le segment reliant les points aval et amont d'un noeud de guidage situés sur la ligne de roulage et orienté selon le sens de passage de l'aéronef.

7. Procédé selon l'une quelconque des revendications 5 à 6 exploitant :
- une consigne de cheminement provenant d'un dispositif de communication sol-bord, la consigne comportant au moins une destination et une route, la route comprenant une suite d'éléments du système de gestion de la base de données de navigation aéroportuaire ;
**caractérisé en ce qu'**il comprend la détermination d'une trajectoire de guidage, à partir d'un calculateur de bord, en déterminant la suite des segments reliant des points d'une ligne de roulage et des noeuds de guidage situés sur des éléments de la consigne de cheminement.

8. Procédé selon les revendications 4 à 7, **caractérisé en ce qu'**il comprend la détermination des trajectoires de guidage dont la valeur du rayon de courbure est compris entre une valeur minimale prédéfinie et une valeur maximale prédéfinie.

9. Procédé selon la revendication 8, **caractérisé en ce qu'**il comprend la détermination des trajectoires de guidage dont l'angle formé par deux segments de trois points consécutifs est compris entre 2pi/3 et 4pi/3.

10. Procédé selon l'une quelconque des revendications 8 à 9, **caractérisé en ce qu'**il comprend la détermination de la trajectoire la plus courte satisfaisant une consigne de cheminement.

11. Procédé selon la revendication 10, **caractérisé en ce qu'**il comprend la génération du tracé de la trajectoire de guidage sur une carte d'un aéroport à partir d'un calculateur de bord et de moyens de visualisation.

12. Procédé selon les revendications 8 à 10, **caractérisé en ce qu'**il comprend la génération d'une indication de déviation de la trajectoire lorsque la position réelle de l'aéronef s'écarte de la trajectoire de guidage.

13. Dispositif de génération d'un graphe de connectivité d'éléments d'un aéroport pour aéronef destiné à l'aide au roulage aéroportuaire mettant en oeuvre le procédé selon l'une quelconque des revendications précédentes, le dispositif comprenant :
- une interface utilisateur, l'utilisateur étant l'équipage, cette interface comprenant un dispositif d'affichage ;
- un système de gestion de bases de données de navigation aéroportuaire comportant des informations de navigation et de guidage ;
- un calculateur de bord ;
- des moyens de géo-localisation ;
- un dispositif de localisation relié aux moyens de géo-localisation ;
- un dispositif de cartographie comprenant une carte d'un aéroport, celui-ci étant relié au dispositif de localisation, au système de gestion de bases de données et au dispositif d'affichage ;
- un dispositif de communication sol-bord, apte à délivrer des consignes de cheminement, les consignes comportant au moins une destination et une route, la route comprenant une suite d'éléments du système de gestion de la base de données de navigation aéroportuaire ;
le dispositif d'affichage comportant un tracé de la trajectoire à suivre de l'aéronef superposé à la carte de l'aéroport et la position courante de l'aéronef.

14. Dispositif selon la revendication 13, **caractérisé en ce qu'**il comprend des moyens manuels de saisie des consignes provenant du contrôle aérien.

15. Dispositif selon la revendication 13, **caractérisé en ce qu'**il comprend des moyens automatiques de saisie des consignes provenant du contrôle aérien.

## Claims

1. A process for generating a connectivity graph for elements of an airport using:
- data describing polygons, each polygon being referenced in a database of an aircraft, the data comprising at least one designation, one type, one set of segments and one set of points, said polygons representing the elements of an airport;
and generating:
- at least one point, referred to as a node, located on the boundary, for all pairs of polygons having a common boundary, the segment connecting two consecutive nodes defining an axis with North;
- the definition of an arc of navigation, for each navigation node, said arc of navigation being a segment connecting two successive navigation nodes;
- the determination of a heading, for each navigation node, referred to as the navigation heading, defining the angle between the direction of North and said arc of navigation passing through said navigation node and oriented along the direction of travel of the aircraft;
**characterised in that** the process comprises:
- using the position and the actual heading of the aircraft provided by the navigation system of said aircraft;
- using routing instructions originating from a ground/on-board communication device, said routing instructions comprising at least one destination and one route, the route comprising a series of elements of the airport navigation database management system and;
- displaying airport navigation information associated with a taxiing element from an on-board computer and display means, said navigation information being generated from a comparison of the actual heading of the aircraft, the navigation heading and from a position of a navigation node of an element of the instruction to be reached.

2. The process according to claim 1, **characterised in that** it comprises determining a position of a node on a boundary, such that the node is located equidistantly from each end of the boundary.

3. The process according to any one of claims 1 to 2, **characterised in that** it comprises displaying a runway proximity indication, provided the aircraft is located on the only possible path leading to this runway.

4. The process according to claim 1 using:
- data describing taxiing line points of an airport, said data originating from an aircraft database management system;
**characterised in that** it comprises determining at least one node, referred to as the guidance node, located at the intersection of a boundary of two adjacent taxiing elements and a taxiing line.

5. The process according to claim 4, **characterised in that** it comprises, for each guidance node, defining at least one guidance arc, said guidance arc being the shortest path to rejoin the next guiding node located on a guidance line.

6. The process according to claim 5, **characterised in that** it comprises, for each guidance node, determining a heading, referred to as the guidance heading, which defines the angle between North and the segment connecting the downstream and upstream points of a guidance node located on the taxiing line and oriented along the direction of travel of the aircraft.

7. The process according to any one of claims 5 to 6, using:
- routing instructions originating from a ground/on-board communication device, said routing instructions comprising at least one destination and one route, the route comprising a series of elements of the airport navigation database management system;
**characterised in that** it comprises determining a guidance trajectory, from an on-board computer, by determining the sequence of the segments connecting the points of a taxiing line and the guidance nodes located on the elements of the routing instructions.

8. The process according to claims 4 to 7, **characterised in that** it comprises determining guidance trajectories, the curvature of radius value of which is between a minimal predefined value and a maximum predefined value.

9. The process according to claim 8, **characterised in that** it comprises determining guidance trajectories wherein the angle formed by two segments of three consecutive points is between 2pi/3 and 4pi/3.

10. The process according to any one of claims 8 to 9, **characterised in that** it comprises determining the shortest trajectory which satisfies routing instructions.

11. The process according to claim 10, **characterised in that** it comprises generating the line of the guidance trajectory on an airport map from an on-board computer and display means.

12. The process according to claims 8 to 10, **characterised in that** it comprises generating a deviation indication of the trajectory when the actual position of the aircraft deviates from the guidance trajectory.

13. A device for generating a connectivity graph for elements of an airport for aircraft designed to assist in airport taxiing, implementing the process according to any one of the preceding claims, said device comprising:
- a user interface, the user being the crew, said interface comprising a display device;
- an airport navigation database management system including navigation and guidance information;
- an on-board computer;
- geo-locating means;
- a locating device connected to said geo-locating means;
- a mapping device comprising a map of an airport, which is connected to the locating device, the database management system and the display device;
- a ground/on-board communication device, designed to provide routing instructions, said routing instructions comprising at least one destination and one route, the route comprising a series of elements of the airport navigation database management system;
the display device showing a line of the aircraft trajectory to be followed superposed onto the map of the airport and the current position of the aircraft.

14. The device according to claim 13, **characterised in that** it comprises manual means for gathering instructions originating from air traffic control.

15. The device according to claim 13, **characterised in that** it comprises automatic means for gathering instructions originating from air traffic control.

## Patentansprüche

1. Verfahren zum Erzeugen eines Konnektivitätsdiagramms für Elemente eines Flughafens, das Folgendes benutzt:
- Daten, die Polygone beschreiben, wobei jedes Polygon in der Datenbank eines Luftfahrzeugs referenziert ist, wobei die Daten wenigstens eine Bezeichnung, einen Typ, einen Satz von Segmenten und einen Satz von Punkten umfassen, wobei die Polygone Elemente eines Flughafens repräsentieren;
und Folgendes erzeugt:
- wenigstens einen Knoten genannten Punkt, der sich auf der Grenze für alle Paare von Polygonen mit einer gemeinsamen Grenze befindet, wobei das Segment zwei aufeinander folgende Knoten verbindet, die eine Achse mit Nord definieren;
- die Definition eines Navigationsbogens für jeden Navigationsknoten, wobei der Navigationsbogen ein Segment ist, das zwei aufeinander folgende Navigationsknoten verbindet;
- die Ermittlung eines Steuerkurses für jeden Navigationsknoten, Navigationssteuerkurs genannt, der den Winkel zwischen der Nordrichtung und dem Navigationsbogen definiert, der durch den Navigationsbogen verläuft und entlang der Passierrichtung des Luftfahrzeugs orientiert ist;
**dadurch gekennzeichnet, dass** das Verfahren Folgendes beinhaltet:
- Nutzen der Position und des tatsächlichen Steuerkurses des Luftfahrzeugs, die vom Navigationssystem des Luftfahrzeugs bereitgestellt werden;
- Benutzen von Weganweisungen, die von einem Boden/Bordkommunikationsgerät kommen, wobei die Weganweisungen wenigstens ein Ziel und eine Route umfassen, wobei die Route eine Serie von Elementen des Flughafen-Navigationsmanagementsystems umfasst, und
- Anzeigen der Flughafennavigationsinformationen in Verbindung mit einem Rollelement von einem Bordcomputer und von Anzeigemitteln, wobei die Navigationsinformationen von einem Vergleich des tatsächlichen Steuerkurses des Luftfahrzeugs, des Navigationssteuerkurses und einer Position eines Navigationsknotens eines Elementes der zu erreichenden Position erzeugt werden.

2. Verfahren nach Anspruch 1, **dadurch gekennzeichnet, dass** es das Ermitteln einer Position eines Knotens auf einer Grenze beinhaltet, so dass der Knoten denselben Abstand von jedem Ende der Grenze hat.

3. Verfahren nach einem der Ansprüche 1 bis 2, **dadurch gekennzeichnet, dass** es das Anzeigen einer Landebahnnäherungsanzeige beinhaltet, sofern sich das Luftfahrzeug auf der einzig möglichen Bahn zu dieser Landebahn befindet.

4. Verfahren nach Anspruch 1 unter Verwendung von:
- Daten, die Rolllinienpunkte eines Flughafens definieren, wobei die Daten von einem Luftfahrzeug-Datenbankmanagementsystem kommen;
**dadurch gekennzeichnet, dass** es das Ermitteln wenigstens eines Leitknoten genannten Knotens beinhaltet, der sich auf dem Schnittpunkt zwischen einer Grenze von zwei benachbarten Rollelementen und einer Rolllinie befindet.

5. Verfahren nach Anspruch 4, **dadurch gekennzeichnet, dass** es für jeden Leitknoten das Definieren wenigstens eines Leitbogens beinhaltet, wobei der Leitbogen die kürzeste Bahn zum nächsten Leitknoten ist, der sich auf einer Leitlinie befindet.

6. Verfahren nach Anspruch 5, **dadurch gekennzeichnet, dass** es für jeden Leitknoten das Ermitteln eines Leitsteuerkurs genannten Steuerkurses beinhaltet, der den Winkel zwischen Nord und dem Segment definiert, das die stromab- und -aufwärtigen Punkte eines Leitknotens verbindet, die sich auf der Rolllinie befinden und entlang der Passierrichtung des Luftfahrzeugs orientiert sind.

7. Verfahren nach einem der Ansprüche 5 bis 6 unter Verwendung von:
- Weganweisungen, die von einem Boden/Bordkommunikationsgerät kommen, wobei die Weganweisungen wenigstens ein Ziel und eine Route beinhalten, wobei die Route eine Serie von Elementen des Flughafen-Navigationsdatenbankmanagementsystems umfasst;
**dadurch gekennzeichnet, dass** es das Ermitteln einer Leitflugbahn von einem Bordcomputer durch Ermitteln der Folge der Segmente beinhaltet, die die Punkte einer Rolllinie und der auf den Elementen der Weganweisungen befindlichen Leitknoten verbinden.

8. Verfahren nach den Ansprüchen 4 bis 7, **dadurch gekennzeichnet, dass** es das Ermitteln von Leitflugbahnen beinhaltet, deren Krümmungsradius zwischen einem minimalen vordefinierten Wert und einem maximalen vordefinierten Wert liegt.

9. Verfahren nach Anspruch 8, **dadurch gekennzeichnet, dass** es das Ermitteln von Leitflugbahnen beinhaltet, wobei der durch zwei Segmente gebildete Winkel von drei aufeinander folgenden Punkten zwischen 2pi/3 und 4pi/3 liegt.

10. Verfahren nach einem der Ansprüche 8 bis 9, **dadurch gekennzeichnet, dass** es das Ermitteln der kürzesten Flugbahn beinhaltet, die Weganweisungen entspricht.

11. Verfahren nach Anspruch 10, **dadurch gekennzeichnet, dass** es das Erzeugen der Linie der Leitflugbahn auf einer Flughafenkarte vom Bordcomputer und von Anzeigemitteln beinhaltet.

12. Verfahren nach den Ansprüchen 8 bis 10, **dadurch gekennzeichnet, dass** es das Erzeugen einer Anzeige einer Abweichung von der Flugbahn beinhaltet, wenn die Ist-Position des Luftfahrzeugs von der Leitflugbahn abweicht.

13. Vorrichtung zum Erzeugen eines Konnektivitätsdiagramms für Elemente eines Flughafens für Luftfahrzeuge, um beim Rollen auf dem Flughafen zu assistieren, unter Ausführung des Verfahrens nach einem der vorherigen Ansprüche, wobei die Vorrichtung Folgendes umfasst:
- eine Benutzeroberfläche, wobei der Benutzer die Besatzung ist und die Oberfläche ein Anzeigegerät umfasst;
- ein Flughafen-Navigationsdatenbankmanagementsystem mit Navigations- und Leitinformationen;
- einen Bordcomputer;
- Positionsbestimmungsmittel;
- eine mit den Positionsbestimmungsmitteln verbundene Ortungsvorrichtung;
- eine Abbildungsvorrichtung mit einer Karte eines Flughafens, die mit der Ortungsvorrichtung, dem Datenbankmanagementsystem und der Anzeigevorrichtung verbunden ist;
- ein Boden/Bordkommunikationsgerät zum Bereitstellen von Weganweisungen, wobei die Weganweisungen wenigstens ein Ziel und eine Route beinhalten, wobei die Route eine Serie von Elementen des Flughafen-Navigationsdatenbankmanagementsystems umfasst;
wobei die Anzeigevorrichtung eine Linie der von dem Luftfahrzeug einzuhaltenden Flugbahn auf die Karte des Luftfahrzeugs gelegt und die Ist-Position des Luftfahrzeugs umfasst.

14. Vorrichtung nach Anspruch 13, **dadurch gekennzeichnet, dass** sie manuelle Mittel zum Erfassen von Weganweisungen umfasst, die von einer Flugverkehrskontrolle kommen.

15. Vorrichtung nach Anspruch 13, **dadurch gekennzeichnet, dass** sie automatische Mittel zum Erfassen von Weganweisungen umfasst, die von der Flugverkehrskontrolle kommen.
